# EUROPÄISCHE PATENTSCHRIFT

(11) **EP 0 314 964 B1**
(45) Veröffentlichungstag und Bekanntmachung des Hinweises auf die Patenterteilung: **23.12.1992**
(21) Anmeldenummer: 88117176.3
(22) Anmeldetag: 15.10.1988
(51) Int. Cl.: E06B 3/38, A47B 63/00

(54) **Hängeschrank aus Stahlblech**
Sheet metal hanging cabinet
Armoire suspendue en tôle

(30) Priorität: 31.10.1987 DE 8714524 U
(43) Veröffentlichungstag der Anmeldung: 10.05.1989
(73) Patentinhaber: Fritz Schäfer Gesellschaft mit beschränkter Haftung, D-57290 Neunkirchen (DE)
(72) Erfinder: Schäfer, Gerhard, D-5908 Neunkirchen-Salchendorf (DE)
(74) Vertreter: Müller, Gerd, Dipl.-Ing.

(56) Entgegenhaltungen:
- BE-A- 338 862
- BE-A- 496 208
- BE-A- 637 406
- DE-U- 8 528 988
- LU-A- 39 778
- US-A- 1 410 713
- US-A- 3 341 270
- US-A- 4 002 384

## Beschreibung

Die Erfindung betrifft einen Hängeschrank aus Stahlblech, dessen doppelwandige Frontplatte um eine schrankfeste Schwenkachse schwenkbar ist.

Derartige Hängeschränke kommen bereits vielerorts zum Einsatz. Bspw. zeigt die BE-A-496 208 einen gattungsgemäßen Schrank aus Metall, mit einer doppelwandigen Frontplatte, die um eine senkrecht angeordnete Achse schwenkbar ist. Diese Schränke eignen sich für die Aufbewahrung von verschiedenen Gegenständen, die Entnahme bzw. das Einlagern von Gegenständen wird aber dadurch erschwert, daß kein geeigneter Raum zum kurzfristigen Ablegen der einzulagernden Dinge zur Verfügung steht.

Bei Standschränken aus Holz ist es bereits bekannt, die Frontplatte um eine waagerechte Achse schwenkbar zu lagern, damit in Offenstellung der Frontplatte diese als Ablagefläche genutzt werden kann (BE-A-637 406 und BE-A-338 862). Bei der BE-A-637 406 wird die waagerechte Frontplatte in Offenstellung zum einen durch Verbindungsstangen arretiert, die an den Seitenwänden des Schrankes und an der Frontplatte befestigt sind, zum anderen ist die untere Längskante der Frontplatte abgeschrägt und diese Schräge stützt sich an einer spiegelbildlich abgeschrägten Längskante des Schrankbodens ab. Eine andere Form der Arretierung der Frontplatte zeigt die BE-A-338 862, bei der die untere Längskante der Frontplatte eine Abstufung aufweist, die an einer entsprechend ausgebildeten Abstufung der Längskante des Schrankbodens zur Anlage kommt. Auch hier ist eine zusätzliche Arretierung notwendig, um die Frontplatte in ihrer waagerechten Offenstellung zu fixieren. Beim Gebrauch dieser Schränke ist nachteilig, daß die Klappenhalter sowohl die Ablagefläche einengen als auch den Eingriffsraum in das Schrankinnere einschränken und somit eine Nutzung der Frontplatte nur bedingt möglich ist. Zudem sind solche Halterungen meistens kostenintensiv und werden optisch als störend empfunden.

Aufgabe der Erfindung ist es daher, einen Hängeschrank aus Stahlblech der gattungsgemäßen Art so zu verbessern, daß Ordner oder andere Gegenstände gut greifbar in ihm untergebracht werden können, seine Frontplatte in Offenstellung in voller Breite und Tiefe nutzbar ist und er außerdem vielseitig verwendbar und kostengünstig in der Herstellung ist.

Gelöst wird diese Aufgabe dadurch, daß die Schwenkachse waagerecht angeordnet ist und die Frontplatte aus einer senkrechten Geschlossenstellung in eine waagerechte Offenstellung schwenkbar und in dieser arretierbar ist, wobei die schwenkbare Frontplatte nach unten über die Schwenkachse hinaus verlängert ist und im Bereich ihrer Innenwand eine Abstufung aufweist, bei welcher die Schwenkachse eine Anordnung hat, durch die die Abstufung in Offenstellung der Frontplatte mit der Unterseite des Schrankbodens fluchtet, wobei die Schwenkachse für die Frontplatte von zwei in einer Hülse verschiebbar geführten und innerhalb derselben gegeneinander federnd abgestützten Gelenkbolzen gebildet ist, deren jeder sich in einem Durchbruch von Seitenzargen der Frontplatte axial verschiebbar führt, und wobei an die Schrankseitenwände ein in das Schrankinnere gerichteter Flansch anschließt, der Lagerlöcher enthält, in die die Gelenkbolzen der Schwenkachse mit ihren freien Enden federnd einrastbar sind.

Dabei ist nach Anspruch 2 auch die Möglichkeit gegeben, die Unterseite des Schrankbodens im Bereich der Abstützung spiegelbildlich zur Abstufung der Frontplatte abzustufen. Durch diese Ausbildungsformen kann die Frontplatte in ihrer waagerechten Offenstellung ohne Einsatz von Halterungen arretiert werden.

Nach Anspruch 3 ist vorgesehen, daß auf mindestens einer der beiden Abstützflächen elastische Puffer angeordnet sind.

Die Erfindung schlägt - gemäß Anspruch 4 - vor, daß die Frontplatte in Geschlossenstellung mit ihrer oberen Längskante gegen mindestens einen Anschlag an der Unterseite der Schrankdecke zur Anlage kommt, auf dem mindestens ein elastischer Puffer angeordnet ist. Die Längskante der Frontplatte sollte - nach Anspruch 5 - als C-förmige, zur Vorderseite der Frontplatte offene Eingriffsleiste ausgebildet sein.

Gemäß Anspruch 6 ist eine Öffnung im oberen Flansch der C-förmigen Eingriffsleiste zum Eingriff eines Riegels eines in der Schrankdecke angeordneten Schließsystems vorgesehen.

Damit eine möglichst vielseitige Nutzung des Hängeschrankes gegeben ist, schlägt die Erfindung - gemäß Anspruch 7 - weiterhin vor, daß der Hängeschrank mindestens ein ausziehbares Rahmengestell mit mehreren übereinander angeordneten Zwischenböden oder dergleichen aufweist, wobei die Rahmengestell-Abmaße in etwa den lichten Schrankmaßen entsprechen. Dabei sollten - gemäß Anspruch 8 - die Zwischenböden oder dergleichen auf am Rahmengestell angebrachten Fürhungsschienen aufliegen.

Andererseits können jedoch auch - nach Anspruch 9 - mindestens zwei ausziehbare Rahmengestelle vorgesehen sein, wobei jedes Rahmengestell auf seiner Oberseite ein seine Abmaße überragendes, in Ausziehrichtung verlaufendes Führungsprofil aufweist und der Anschlag an der Unterseite der Schrankdecke entsprechende Ausnehmungen aufweist.

Frontplatte axial verschiebbar führt, und daß an die Schrankseitenwände ein in das Schrankinnere gerichteter Flansch anschließt, der Lagerlöcher enthält, in die die Gelenkbolzen der Schwenkachse mit ihren freien Enden federnd einrastbar sind.

Es hat sich dabei als vorteilhaft erwiesen, wenn - gemäß Anspruch 10 - die freien Enden der Gelenkbolzen eine konisch zugespitzte, vorzugsweise kegelstumpfförmige, Gestalt haben, weil hierdurch das Einrücken der Gelenkbolzen in die Lagerlöcher der Flansche vereinfacht und erleichtert wird.

Schließlich hat es sich erfindungsgemäß aber auch bewährt, wenn jeder Gelenkbolzen - nach Anspruch 11 - in einer Buchse, z.B. aus Kunststoff, geführt ist, die im Durchbruch der Seitenzargen der Frontwand sitzt.

In der Zeichnung ist der Gegenstand der Erfindung in Ausführungsbeispielen dargestellt. Es zeigen
- Figur 1: eine räumliche Ansichtsdarstellung eines erfindungsgemäßen Hängeschrankes,
- Figur 2: einen Querschnitt durch einen erfindungsgemäßen Hängeschrank entlang der Linie II-II in Fig. 1,
- Figur 3: eine Ansicht eines erfindungsgemäßen Hängeschrankes einer abgewandelten Ausführungsform,
- Figur 4: einen Horizontalschnitt durch die Frontplatte und den Hängeschrank in Höhe der die Frontplatte mit dem Hängeschrank verbindenden Schwenkachse.

Fig. 1 zeigt einen Hängeschrank 1, dessen Frontplatte 2 in der waagerechten Offenstellung arretiert ist. In dieser Stellung bildet eine Wand der Frontplatte 2 mit der Oberseite des Schrankbodens 5 eine durchgehende Fläche und ermöglicht so eine einfache Entnahme von Ordnern oder anderen Gegenständen. Die so entstandene Fläche kann als Ablagefläche genutzt werden, wobei durch die Anordnung eines zweiten Schrankes 1 die nutzbare Fläche noch vergrößert werden kann. Werden zwei oder mehr Schränke 1 nebeneinander angeordnet, so hat es sich als vorteilhaft erwiesen, wenn die Frontplatte 2 gegen die Seitenwände zur Anlage kommt und mit deren Außenseiten abschließt, so daß zwischen zwei Hängeschränken 1 bei aufgeklappter Frontplatte 2 kein Spalt zwischen den Ablageflächen entsteht.

In Fig. 2 ist zu erkennen, daß die doppelwandige Frontplatte 2 über die Schwenkachse 3 hinaus verlängert ist. Sowohl die Verlängerung 4 der Frontplatte 2 als auch die Längskante des Schrankbodens 5 sind spiegelbildlich zueinander abgestuft. Der Abstand zwischen der schrankfesten Schwenkachse 3 und der Abstufung des Schrankbodens 5 muß so bemessen sein, daß ein problemloses Öffnen und Schließen der Frontplatte 2 möglich ist. In Offenstellung fluchtet die Abstufung der Frontplatte 2 in etwa mit der Abstufung des Schrankbodens 5 und kommt gegen diese bzw. gegen einen zwischengefügten Puffer 6 zum Anschlag.

An der Oberseite des Schrankes 1 kommt die Frontplatte 2, die in diesen Bereich vorteilhafterweise als C-förmige Eingriffsleiste 9 ausgebildet ist, gegen einen an der Unterseite der Schrankdecke 8 angebrachten Anschlag 7 zur Anlage.

Hier muß eine zusätzliche Arretierung vorgesehen werden, die z.B. dadurch erfolgen kann, daß ein in die Schrankdecke 8 eingelassenes Schließsystem in eine Öffnung im oberen Flansch der Eingriffsleiste 9 eingreift. Es ist aber auch denkbar, daß ein Feststellen der Frontplatte 2 in Geschlossenstellung durch schwenkbare Hebel, Rastnoppen, Magnete oder ähnliches erfolgt.

Fig. 3 zeigt eine Ausbildungsform, bei der im Innenraum des Schrankes zwei Rahmengestelle 10 vorgesehen sind, die durch ihre Zwischenböden den Innenraum in seiner Höhe unterteilen. Ist mehr als ein Rahmengestell 10 vorgesehen, so ist eine exakte und sichere Führung der Gestelle 10 notwendig. Zu diesem Zweck weisen diese an ihrer Oberseite ein Führungsprofil 12 auf, das in eine entsprechende Ausnehmung des Anschlags 7 an der Unterseite der Schrankdecke 8 eingreift. Das Führungsprofil 12 verläuft in Ausziehrichtung über die gesamte Länge der Oberseite und weist an seinem der Vorderfront abgewandten Ende eine Vorrichtung auf, die vor der vollständigen Entnahme des Gestells eine zumindest vorübergehende Arretierung herbeiführt. Die Zwischenböden können auch als Schubladen ausgebildet sein, die auf Führungsschienen 11 aufliegen.

In Fig. 4 der Zeichnung ist zu sehen, daß die Schrankseitenwände 13 im Bereich der Frontöffnung einmwärts gerichtete Abkantungen 14 aufweisen, die einen zu den Schrankseitenwänden 13 parallelen, aber hiervon beabstandeten Flansch 15 haben.

In jedem dieser Flansche 15 ist dabei ein Lagerloch 16 ausgebildet, in das die Schwenkachse 3 für die Frontplatte 2 mit ihren Enden eingreift.

Die Schwenkachse 3 wird gemäß Fig. 4 von zwei in einer Hülse bzw. einem Rohr 17 koaxial verschiebbar geführten Gelenkbolzen 18 gebildet, welche innerhalb der Hülse bzw. des Rohres 17 durch eine Schraubdruckfeder 19 gegeneinander abgestützt sind.

Jeder Gelenkbolzen 18 wird darüber hinaus in einer Buchse 20, z.B. aus Kunststoff, gehalten, die in einen Durchbruch 21 der Seitenzargen 22 der Frontplatte 2 eingesetzt ist. Dabei steht das freie Ende 23 der Gelenkbolzen 18 aus der Buchse 20 vor. Es ist dabei konisch zugespitzt, vorzugsweise kegelstumpfförmig gestaltet, wie das der Fig. 4 deutlich entnommen werden kann.

Unter der Einwirkung der Schraubdruckfeder 19 lassen sich die beiden Gelenkbolzen 18 der Schwenkachse 3 mit ihren freien Enden in die Lagerlöcher 16 der Flansche 15 einrücken, womit die Frontplatte 2 klappbeweglich zwischen den Seitenwänden 13 des Hängeschrankes 1 aufgehängt ist, ohne daß ihre Lagerstellen außenseitig sichtbar sind.

Abschließend sei lediglich noch erwähnt, daß Hängeschränke der vorstehend im einzelnen beschriebenen Bauart im Bedarfsfalle ohne weiteres auch, vorzugsweise unter Benutzung von Sockeln oder Fußsgestellen als Standschränke in Gebrauch genommen werden können. Ebenso ist es möglich, mehrere baugleiche Einheiten von Hängeschränken im Bedarfsfalle unmittelbar neben- und/oder übereinander anzuordnen.

Es besteht schließlich aber auch die Möglichkeit einer Benutzung von Wandkonsolen als Träger für eine einzelne oder auch mehrere neben- und/oder übereinander angeordnete, baugleiche Einheiten von Hängeschränken.

## Patentansprüche

1. Hängeschrank (1) aus Stahlblech, dessen doppelwandige Frontplatte (2) um eine schrankfeste Schwenkachse schwenkbar ist,
**dadurch gekennzeichnet,**
daß die Schwenkachse (3) waagerecht angeordnet ist und die Frontplatte (2) aus einer senkrechten Geschlossenstellung in eine waagerechte Offenstellung schwenkbar und in dieser arretierbar ist, wobei die schwenkbare Frontplatte (2) nach unten über die Schwenkachse (3) hinaus verlängert ist und im Bereich ihrer Innenwand eine Abstufung aufweist, bei welcher die Schwenkachse (3) eine Anordnung hat, durch die die Abstufung in Offenstellung der Frontplatte (2) mit der Unterseite des Schrankbodens (5) fluchtet, wobei die Schwenkachse (3) für die Frontplatte (2) von zwei in einer Hülse (17) verschiebbar geführten und innerhalb derselben gegeneinander federnd (19) abgestützten Gelenkbolzen (18) gebildet ist, deren jeder sich in einem Durchbruch (21, 20) von Seitenzargen (22) der Frontplatte (2) axial verschiebbar führt, und wobei an die Schrankseitenwände (13) ein in das Schrankinnere gerichteter Flansch (15) anschließt, der Lagerlöcher (16) enthält, in die die Gelenkbolzen (18) der Schwenkachse (3) mit ihren freien Enden (23) federnd einrastbar sind.

2. Hängeschrank aus Stahlblech nach Anspruch 1,
**dadurch gekennzeichnet,**
daß die Unterseite des Schrankbodens (5) im Bereich der Abstützung spiegelbildlich zur Abstufung der Frontplatte (2) abgestuft ist.

3. Hängeschrank nach mindestens einem der Ansprüche 1 und 2,
**dadurch gekennzeichnet,**
daß auf mindestens einer der beiden Abstützflächen elastische Puffer (6) angeordnet sind.

4. Hängeschrank nach mindestens einem der Ansprüche 1 bis 3,
**dadurch gekennzeichnet,**
daß die Frontplatte (2) in Geschlossenstellung mit ihrer oberen Längskante gegen mindestens einen Anschlag (7) an der Unterseite der Schrankdecke (8) zur Anlage kommt, auf dem mindestens ein elastischer Puffer (6) angeordnet ist.

5. Hängeschrank nach mindestens einem der Ansprüche 1 bis 4,
**dadurch gekennzeichnet,**
daß die obere Längskante der Frontplatte (2) als C-förmige, zur Vorderseite der Frontplatte (2) offene Eingriffsleiste (9) ausgebildet ist.

6. Hängeschrank nach Anspruch 5,
**gekennzeichnet durch**
eine Öffnung im oberen Flansch der C-förmigen Eingriffsleiste (9) zum Eingriff eines Riegels eines in der Schrankdecke (8) angeordneten Schließsystems.

7. Hängeschrank nach Anspruch 5,
**dadurch gekennzeichnet,**
daß der Hängeschrank (1) mindestens ein ausziehbares Rahmengestell (10) mit mehreren übereinander angeordneten Zwischenböden oder dergleichen aufweist, wobei die Rahmenprofil-Abmaße in etwa den lichten Schrankmaßen entsprechen.

8. Hängeschrank nach Anspruch 7,
**dadurch gekennzeichnet,**
daß die Zwischenböden oder dergleichen auf am Rahmengestell (10) angebrachten Führungsschienen (11) aufliegen.

9. Hängeschrank nach Anspruch 7 oder 8 mit mindestens zwei ausziehbaren Rahmengestellen (10),
**dadurch gekennzeichnet,**
daß jedes Rahmengestell (10) auf seiner Oberseite ein seine Abmaße überragendes, in Ausziehrichtung verlaufendes Führungsprofil (12) aufweist und der Anschlag (7) an der Unterseite der Schrankdecke (8) entsprechende Ausnehmungen aufweist.

10. Hängeschrank nach Anspruch 1,
**dadurch gekennzeichnet,**
daß die freien Enden (23) der Gelenkbolzen (18) eine konisch zugespitzte, vorzugsweise kegelstumpfförmige, Gestalt haben.

11. Hängeschrank nach einem der Ansprüche 1 und 10,
**dadurch gekennzeichnet,**
daß jeder Gelenkbolzen (18) in einer Buchse 20), z.B. aus Kunststoff, geführt ist, die im Durchbruch (21) der Seitenzargen (22) der Frontplatte (2) sitzt.

12. Hängeschrank nach einem der Ansprüche 1 bis 11,
**dadurch gekennzeichnet,**
daß er auf einen Unterbau, bspw. in Form eines Sockels, eines Fußgestells oder einer Wandkonsole einzeln oder mit mehreren baugleichen Einheiten neben- und/oder übereinander aufsetzbar ist.

## Claims

1. A hanging cupboard (1) of sheetsteel, of which the double-walled front panel (2) is pivotable about a pivot fixed to the cupboard,
**characterized in that**
the pivot (3) is arranged horizontally and the front panel (2) may be swung from a vertical closed position into a horizontal open position and locked in this position, the pivotable front panel (2) being prolonged downwards beyond the pivot (3) and exhibiting in the region of its inner wall a step in which the pivot (3) has an arrangement by which in the open position of the front Panel (2) the step is flush with the underside of the bottom (5) of the cupboard, the pivot (3) for the front panel (2) being formed by two hingepins (18) which are guided to be able to shift in a sleeve (17) and bear against one another by a spring (19) inside the said sleeve, and each of which is guided to be able to shift axially in an opening (21, 20) in a sideframe (22) of the front panel (2), whilst a flange (15) directed inside the cupboard is joined to the sidewalls (13) of the cupboard and contains bearing-holes (16) into which the hingepins (18) of the pivot (3) may be sprung by their free ends (23).

2. A hanging cupboard of sheetsteel as in Claim 1,
**characterized in that**
the underside of the bottom (5) of the cupboard in the region of the bearing is stepped in mirror-image of the step in the front panel (2).

3. A hanging cupboard as in at least one of the Claims 1 and 2,
**characterized in that**
on at least one of the two bearing areas elastic buffers are arranged.

4. A hanging cupboard as in at least one of the Claims 1 to 3,
**characterized in that**
in the closed position of the front panel (2) it comes with its upper longitudinal edge into contact with at least one stop (7) which is on the underside of the top (8) of the cupboard and upon which at least one elastic buffer (6) is arranged.

5. A hanging cupboard as in at least one of the Claims 1 to 4,
**characterized in that**
the upper longitudinal edge of the front panel (2) is made as a C-shaped catchbar (9) open towards the front face of the front panel (2).

6. A hanging cupboard as in Claim 5,
**characterized by**
an opening in the upper flange of the C-shaped catchbar (9) for engaging a bolt of a locking system arranged in the top (8) of the cupboard.

7. A hanging cupboard as in Claim 5,
**characterized in that**
the hanging cupboard (1) exhibits at least one pull-out rack (10) with a number of intermediate bottoms or the like arranged one above the other, the dimensions of the profile of the rack corresponding roughly with the inside measurements of the cupboard.

8. A hanging cupboard as in Claim 7,
**characterized in that**
the intermediate bottoms or the like rest on guiderails (11) fitted to the rack (10).

9. A hanging cupboard as in Claim 7 or 8, having at least two pull-out racks (10),
**characterized in that**
each rack (10) exhibits on the upper face of it a guide profile (12) running in the pull-out direction and projecting beyond its dimensions and the stop (7) on the underside of the top (8) of the cupboard exhibits recesses to correspond.

10. A hanging cupboard as in Claim 1,
**characterized in that**
the free ends (23) of the hingepins (18) have a conically tapering, preferably frustoconical shape.

11. A hanging cupboard as in one of the Claims 1 and 10,
**characterized in that**
each hingepin (18) is guided in a bush (20) of, e.g., plastics, which is seated in the opening (21) in the sideframe (22) of the front panel (2).

12. A hanging cupboard as in at least one of the Claims 1 to 11,
**characterized in that**
it may be mounted singly or with a number of units of the same construction side by side and/or one above the other, on a substructure in the form, e.g., of a base, a pedestal or a wall bracket.

## Revendications

1. Armoire suspendue (1) en tôle d'acier dont le panneau avant (2) à doublé paroi peut pivoter autour d'un axe de pivotement solidaire de l'armoire, caractérisée en ce que l'axe de rotation (3) est orienté horizontalement et que le panneau avant (2) peut pivoter pour passer d'une position verticale qui correspond à sa fermeture à une position horizontale qui correspond à son ouverture et dans laquelle il est maintenu, le panneau avant pivotant (2) se prolongeant vers le bas au-delà de l'axe de pivotement (3) et comportant, au niveau de sa paroi intérieure, une partie en gradin au niveau de laquelle l'axe de pivotement (3) est disposé de telle manière que, dans la position d'ouverture du panneau avant (2), cette partie en gradin se trouve dans l'alignement du côté inférieur de la partie inférieure (5) de l'armoire, l'axe de pivotement (3) du panneau avant (2) étant constitué par deux boulons d'articulation (18) qui se déplacent en étant guidés dans un manchon (17) et y prennent appui élastiquement (19) l'un contre l'autre et qui peuvent se déplacer en étant guidés chacun dans une ouverture de passage (21, 20) ménagée dans l'un des bords latéraux (22) du panneau avant (2) et le dispositif comportant, au niveau des parois latérales (13) de l'armoire, une bride (15), dirigée vers l'intérieur de l'armoire, qui présente des trous pour paliers (16) dans lesquels les boulons d'articulation (18) de l'axe de pivotement (3) peuvent s'engager élastiquement par leurs extrémité libres (23).

2. Armoire suspendue en tôle d'acier selon la revendication 1, caractérisée en ce que le côté inférieur de la partie inférieure (5) de l'armoire coporte, dans la zone d'appui, des gradins symétriques par rapport à un plan pour la réalisation de gradins dans le panneau avant.

3. Armoire suspendue selon l'une au moins des revendications 1 ou 2, caractérisée en ce que l'une au moins des deux surfaces de contact comporte des tampons élastiques (6).

4. Armoire suspendue selon l'une au moins des revendications 1 à 3, caractérisée en ce que, dans la position de fermeture, le panneau avant (2) vient s'appliquer , au niveau de son bord longitudinal supérieur, contre au moins une butée (7) qui est montée sur le côté inférieur du plafond (8) de l'armoire et comporte, monté sur elle, au moins un tampon élastique (6).

5. Armoire suspendue selon l'une au moins des revendications 1 à 4, caractérisée en ce que le bord longitudinal supérieur du panneau avant (2) est constitué par une pièce d'engagement (9) de grande longueur en forme de C ouvert vers le côté antérieur du panneau avant 2.

6. Armoire suspendue selon la revendication 5, caractérisée par une ouverture ménagée dans la bride ou aile de la pièce d'engagement (9) de grande longueur en forme de C pour l'engagement d'un verrou d'un système de fermeture monté dans le plafond (8) de l'armoire.

7. Armoire suspendue selon la revendication 5, caractérisée en ce que l'armoire suspendue (1) comprend au moins un cadre (10) amovible par extraction contenant plusieurs cloisons intermédiaires ou dispositifs analogues superposés, ce cadre ayant des dimensions correspondant sensiblement aux dimensions intérieures de l'armoire.

8. Armoire suspendue selon la revendication 7, caractérisée en ce que les cloisons intermédiaires ou les dispositifs analogues prennent appui sur des glissières de guidage (11) montées dans le cadre (10).

9. Armoire suspendue selon l'une des revendications 7 ou 8, qui comporte au moins deux cadres (10) amovibles par extraction, caractérisée en ce que chaque cadre (10) comporte, à sa partie supérieure un profil de guidage (12) d'une dimension supérieure à celle du cadre et orienté dans le sens de l'extraction tandis que la butée (7) située sur le côté inférieur du plafond (8) de l'armoire comporte des évidements correspondants.

10. Armoire suspendue selon la revendication 1, caractérisée en ce que les extrémités libres (23) des boulons d'articulation (18) ont une forme conique effilée, de préférence en tronc de cône.

11. Armoire suspendue selon l'une des revendications 1 ou 10, caractérisée en ce que chaque boulon d'articulation (18) est guidé dans un manchon (20), par exemple en matière plastique, qui est monté dans l'ouverture de passage (21) ménagée dans les bords latéraux (22) du panneau avant (2).

12. Armoire suspendue selon une des revendications 1 à 11, caractérisée en ce qu'elle peut être montée, seule ou avec plusieurs éléments de construction analogues disposés côte à côte et/ou superposés, sur un support ayant par exemple la forme d'un socle, d'un pied ou d'une console murale
